# FASCICULE DE BREVET EUROPEEN

(11) **EP 1 540 775 B1**
(45) Date de publication et mention de la délivrance du brevet: **12.10.2011**
(21) Numéro de dépôt: 03773829.1
(22) Date de dépôt: 26.08.2003
(51) Int. Cl.: H01R 13/52

(54) **SYSTEME D'ETANCHEITE POUR CONNECTEUR ELECTRIQUE MULTI-BROCHE**
VERSIEGELUNGSSYSTEM FUR EINEN ELEKTRISCHEN MEHRSPINDELVERBINDER
SEALING SYSTEM FOR MULTISPINDLE ELECTRICAL CONNECTOR

(30) Priorité: 12.09.2002 FR 0211342
(43) Date de publication de la demande: 15.06.2005
(73) Titulaire: FCI Automotive Holding, 78280 Guyancourt (FR)
(72) Inventeur: CASSES, Claude, F-28300 Clevilliers (FR); MULOT, Gérard, F-28210 Nogent le Roi (FR)
(74) Mandataire: Regi, François-Xavier
(86) Numéro de dépôt international: PCT/FR2003/050038
(87) Numéro de publication internationale: WO 2004/025787

(56) Documents cités:
- EP-A- 0 964 482
- EP-A- 1 041 678
- EP-A- 1 204 174
- US-A- 6 058 977
- US-A1- 2002 040 802

## Description

### Domaine de l'invention

L'invention concerne un système d'étanchéité pour connecteur électrique et, plus particulièrement, pour connecteur électrique de type multibroche. Ce système d'étanchéité est destiné, en particulier, à garantir l'étanchéité du connecteur autour des fils de connexion électrique, à l'arrière du connecteur, c'est-à-dire dans une zone du connecteur où les fils électriques ne sont pas introduits dans les broches de connexion.

L'invention trouve des applications dans le domaine de la connectique électrique ou électronique et, en particulier, dans le domaine de la connectique électrique destinée à l'automobile.

### Etat de la technique

Actuellement, on utilise, dans de nombreux domaines techniques, des connecteurs électriques de type multibroche. Ces connecteurs multibroches sont conçus de façon à recevoir plusieurs broches de connexion, mâles ou femelles, dans chacune desquelles est serti un fil de connexion électrique. D'une façon générale, les connecteurs électriques multibroches comportent un corps en matière plastique comportant plusieurs logements destinés chacun à recevoir une broche de connexion. A l'intérieur du corps en matière plastique est logé un joint du type grommet, traversé par plusieurs fils de connexion qui se terminent chacun dans une des différentes broches de connexion. Ce joint de type grommet, appelé plus simplement grommet, est généralement pourvu de canaux dans lesquels sont introduits les fils de connexion. Il y a, généralement, un canal du grommet dans le prolongement de chaque logement du corps en matière plastique du connecteur, ce canal étant situé à l'arrière du connecteur.

Le grommet a pour rôle d'assurer l'étanchéité du connecteur en évitant que l'humidité ou les poussières ne s'introduisent dans le connecteur, par l'arrière du connecteur.

Habituellement, chaque broche de connexion sertie autour d'un fil de connexion est insérée dans un logement du corps en matière plastique et le fil de connexion est inséré dans le canal du grommet. Ainsi, les broches de connexion sont logées dans la partie avant du connecteur et les fils électriques dans la partie arrière du connecteur. Cependant, l'introduction des broches dans la partie avant du connecteur se fait depuis l'arrière du connecteur. Autrement dit, les broches de connexion doivent traverser les canaux du grommet pour se retrouver dans leurs logements. Or, les broches ont souvent une section carrée et non une section ronde comme les fils électriques. Aussi, lorsque les canaux du grommet ont une section ronde, il est difficile de faire passer les broches à travers les canaux. Au contraire, si les canaux du grommet ont une section carrée, alors l'étanchéité au niveau des fils électriques n'est plus assurée par le grommet.

Pour résoudre ce problème, il existe des dispositifs d'étanchéité adaptés sur les grommets pour assurer l'étanchéité du connecteur depuis l'arrière du connecteur, c'est-à-dire au niveau des fils électriques, afin d'éviter toute pénétration d'humidité ou de poussières.

L'un de ces dispositifs d'étanchéité arrière est décrit dans la demande de brevet EP-A-0 625 807. Ce dispositif d'étanchéité concerne un connecteur 1 muni d'un grommet 2 réalisé dans un matériau élastique et muni de canaux 3, ou trous de traversée, permettant le passage des broches 4 et des fils de connexion 5. Les canaux 3 sont munis de lèvres 6 permettant le passage des broches équipées de leurs fils de connexion et se refermant sur ces fils, lorsque les broches sont passées, afin d'assurer une étanchéité au niveau des fils. Ce dispositif comporte deux types de lèvres : des lèvres périphériques qui assurent une étanchéité périphérique contre les parois de la partie arrière du connecteur et des lèvres internes qui assurent l'étanchéité à proximité des broches de connexion.

Un tel dispositif assure correctement l'étanchéité du connecteur au niveau du passage des fils de connexion, lorsque la section des fils de connexion est du même ordre de grandeur que la section des broches de connexion. Par contre, lorsque la section des fils de connexion est notablement inférieure à la section des broches de connexion et, plus précisément, lorsqu'elle n'est pas du même ordre de grandeur que la section des broches de connexion, alors le passage desdites broches de connexion agresse les lèvres des canaux du grommet qui, après leur passage, ne peuvent plus serrer suffisamment les fils de connexion pour garantir une étanchéité suffisante. Cela est en particulier le cas lorsque le rapport entre la section d'une broche de connexion et la section du fil de connexion est supérieure à 2. On comprend, en effet, que le passage des broches de connexion d'un diamètre bien plus important que celui des fils de connexion a pour effet de détendre les lèvres des canaux du grommet, ce qui a pour conséquence que les lèvres ne peuvent plus enserrer suffisamment les fils de connexion pour empêcher la pénétration de l'humidité ou de poussières.

Par exemple, dans certaines applications, les broches de connexion ont une largeur de 2,8 mm et les fils de connexion ont une section de 0,22 mm². Dans ce cas, il n'est pas possible d'obtenir une étanchéité autour des fils électriques par le dispositif décrit précédemment.

Le document US 2002/0040802 divulgue un connecteur électrique comprenant un joint formé d'une première partie assurant l'étanchéité avec les fils électriques et d'une deuxiéme partie assurant l'étanchéité avec le corps du connecteur électrique.

### Exposé de l'invention

L'invention a justement pour but de remédier aux inconvénients des techniques décrites précédemment. A cette fin, l'invention propose un système d'étanchéité pour connecteur électrique multibroche comportant, d'une part, un joint multibroche du type grommet et, d'autre part, un joint unitaire placé autour du fil de connexion et logé à l'intérieur du joint multibroche, lorsque le fil de connexion a une section qui n'est pas du même ordre de grandeur que la section de la broche de connexion.

De façon plus précise, l'invention concerne un système d'étanchéité pour connecteur électrique comportant un joint multibroche ayant plusieurs canaux traversant le joint de part en part et destiné à recevoir un fil de connexion électrique, caractérisé en ce qu'il comporte, en outre, au moins un joint unitaire de forme tubulaire, entourant, en partie le fil de connexion et inséré au moins en partie dans un des canaux du joint multibroche.

Avantageusement, le joint unitaire comporte, sur au moins une partie de sa longueur, des lèvres d'étanchéité venant en pression contre le canal du joint multibroche ; le canal comporte, sur au moins une partie de sa longueur, des lèvres d'étanchéité venant en pression contre le fil de connexion.

### Brève description des figures

La figure 1, déjà décrite, représente un dispositif d'étanchéité arrière pour connecteur électrique multibroche, selon l'art antérieur.
La figure 2 représente le système d'étanchéité pour connecteur électrique multibroche conforme à l'invention, dans le cas où le fil de connexion est de faible section.
La figure 3 représente le système d'étanchéité pour connecteur électrique multibroche conforme à l'invention, dans le cas où le fil de connexion a une section du même ordre de grandeur que la section de la broche de connexion.
La figure 4 représente un joint unitaire du système d'étanchéité de l'invention.
La figure 5 représente un joint multibroche du système d'étanchéité de l'invention.
La figure 6 représente une vue en coupe d'un système d'étanchéité selon l'invention.

### Description détaillée de modes de réalisation de l'invention

Sur la figure 2, on a représenté, selon une vue de coté en coupe, un connecteur électrique multibroche muni du système d'étanchéité de l'invention. Ce connecteur électrique 1 comporte un corps en matière plastique 8 comprenant lui-même plusieurs logements 7a, 7b, 7c, ... destinés à recevoir chacun une broche de connexion 4 dans laquelle est serti un fil de connexion 5. Sur cette figure 2, la broche de connexion 4 est une broche femelle comportant :
- une partie avant 4a dans laquelle il est prévu d'emboîter une broche de connexion mâle complémentaire,
- une partie arrière 4c entourant l'isolant du fil de connexion et assurant un rôle de réception du fil, et
- une partie de transition 4b dans laquelle est sertie la partie dénudée du fil de connexion.

Chaque logement 7a, 7b, 7c, etc. peut recevoir une broche de connexion similaire à la broche 4 ou bien une broche de connexion différente comme, par exemple, une broche de connexion mâle. Ces broches de connexion sont serties chacune autour d'un fil de connexion électrique qui peut présenter une section de faible diamètre, d'un ordre de grandeur inférieur à la section de la broche de connexion, comme cela est le cas pour le fil de connexion 5 serti dans la broche de connexion 4. Comme on le verra par la suite, ces broches de connexion peuvent aussi être serties chacune autour d'un fil de connexion présentant une section du même ordre de grandeur que la section de la broche de connexion.

Selon l'invention, le système d'étanchéité du connecteur 1 comprend, d'une part, un joint multibroche 10 du type grommet, appelé aussi grommet, et, d'autre part, un ou plusieurs joints unitaires 20. Le joint multibroche 10 comporte plusieurs canaux 11 traversés chacun par un fil de connexion 5. Plus précisément, le joint multibroche 10 comporte un canal placé à l'arrière du connecteur, à l'extrémité de chaque logement 7a, 7b, 7c, ...du connecteur. Ainsi, chaque canal est traversé par le fil de connexion qui se termine dans la broche de connexion logée dans le logement situé dans le prolongement du canal considéré.

Le joint unitaire 20, de forme tubulaire, entoure le fil de connexion 5, sur une partie de sa longueur, dans le cas où le fil de connexion est d'une faible section. Le joint unitaire 20, réalisé dans un matériau souple, est inséré dans un canal du joint multibroche 10. Bien sûr, le système d'étanchéité de l'invention comporte autant de joints unitaires qu'il y a de fils électriques ayant une faible section par rapport à la section de la broche de connexion dans laquelle il est serti.

Chaque canal 11 du joint multibroche 10 comporte deux parties, à savoir une partie avant 11a et une partie arrière 11 b. La partie avant 11a est la partie la plus proche de la broche de connexion ; elle présente une section Sa, lisse. La partie arrière 11b est la partie la plus proche de l'arrière du connecteur ; elle présente une section Sb. La partie avant 11a est destinée à recevoir le joint unitaire 20. La partie arrière 11 b est destinée à recevoir le fil de connexion 5. Les deux sections Sa et Sb ont donc, de préférence, des dimensions différentes adaptées à la section de l'élément qu'elles reçoivent.

La section arrière Sb comporte des lèvres d'étanchéité externes 12. Ces lèvres d'étanchéité 12 sont destinées à venir en pression contre le fil de connexion électrique 5 afin d'empêcher la pénétration d'humidité ou de poussières dans le connecteur, le long de ce fil 5.

Par ailleurs, le joint unitaire 20 comporte des lèvres d'étanchéité internes 21 destinées à venir en pression contre la section lisse Sa de la partie avant du canal 11. Autrement dit, ces lèvres d'étanchéité 21 assurent l'étanchéité dans le joint multibroche, au niveau du joint unitaire.

Le joint unitaire 20 peut comporter également une section lisse, non visible sur cette figure car insérée dans la partie arrière 4c de la broche de connexion 4. En effet, le joint unitaire 20 entoure le fil de connexion 5 sur sa partie proche de la broche de connexion. Il peut aussi entourer le fil 5 dans la zone qui est introduite dans la partie arrière 4c de la broche de connexion 4. De cette façon, la réception du fil 5 par la broche de connexion est rigidifiée, ce qui permet de faciliter l'introduction de la broche dans le connecteur 1. Il est bien entendu que le joint unitaire entoure le fil de connexion, dans une zone où le fil de connexion n'est pas dénudé.

Comme on le comprend à la lecture de ce qui précède, l'étanchéité dans le connecteur 1 est assurée par la pression des lèvres externes 12 du joint multibroche 10 sur le fil de connexion 5 et/ou par la pression des lèvres internes 21 du joint unitaire 20 sur les parois du canal 11 du joint multibroche 10. Ainsi, si le passage de la broche 4 à travers le canal 11 a agressé les lèvres externes 12 dudit canal, empêchant celles-ci de se presser correctement contre le fil 5, alors les lèvres internes 21 du joint unitaire 20 assurent l'étanchéité du connecteur.

Sur la figure 3, on a représenté le même connecteur électrique que sur la figure 2, mais dans le cas où le fil de connexion 5 a une section supérieure à celui de la figure 2, c'est-à-dire une section du même ordre de grandeur que la section de la broche de connexion 4. Par exemple, dans le cas de la figure 2, le fil de connexion 5 a une section inférieure à 1mm² tandis que dans le cas de la figure 3, il a une section supérieure à 1mm².

Dans ce cas, puisque le fil de connexion 5 a une section du même ordre de grandeur que la section de la broche de connexion 4, il n'est pas utile d'utiliser un joint unitaire 20. En effet, puisque le fil 5 a une section qui est proche de celle de la broche de connexion 4, le passage de la broche dans le canal 11 ne risque pas de détériorer la qualité de la pression des lèvres externes 12 sur le fil 5. Les lèvres externes 12 assurent donc bien l'étanchéité du connecteur.

On comprend ainsi que, dans le cas où le fil de connexion a une section proche de celle de la broche de connexion, c'est le joint multibroche qui assure l'étanchéité du connecteur par l'existence de ses lèvres d'étanchéité 12. Par contre, lorsque le fil de connexion est de section inférieure à celle de la broche de connexion, alors c'est le joint unitaire 20 entourant le fil de connexion qui assure l'étanchéité du connecteur par l'intermédiaire de ses lèvres d'étanchéité 21.

La figure 4 représente le joint unitaire 20 entourant un fil de connexion 5 et introduit dans une broche de connexion 4. Sur cette figure, la broche de connexion a été représentée vue de dos, montrant ainsi sa partie arrière 4c qui sert de réception au joint unitaire 20. Cette figure montre aussi la section lisse 22 du joint unitaire 20, c'est-à-dire la section qui ne comporte aucune lèvre d'étanchéité. Cette section 22 peut être introduite dans la broche 4 ou bien venir simplement en butée contre la partie de réception 4c de la broche.

La section arrière 23 du joint unitaire 20 comporte des lèvres d'étanchéité internes 21, par exemple au nombre de trois. La section 22 du joint unitaire peut avoir une dimension supérieure à celle de la section 23, hors lèvres d'étanchéité.

Un tel joint unitaire 20 a l'avantage d'augmenter la section du fil de connexion 5, lorsque celle-ci est réduite. Une pression entre le joint multibroche et le fil de connexion peut ainsi avoir lieu, par l'intermédiaire du joint unitaire qui assure alors l'étanchéité dans le connecteur.

Sur la figure 5, on a représenté un exemple de joint multibroche pouvant être utilisé dans le système d'étanchéité de l'invention. Ce joint multibroche 10, ou grommet, est réalisé dans un matériau élastique et imperméable. Il comporte une pluralité de canaux pouvant avoir différentes formes et plusieurs dimensions. Les canaux peuvent avoir une section ronde comme le canal 11 décrit précédemment ou bien carrée comme les canaux 13 et 14. Les formes et dimensions des canaux dépendent des types de broches et de fils utilisés pour les connexions à réaliser. Le joint multibroche de l'invention peut être réalisé en deux plaques 10a et 10b positionnées l'une sur l'autre de façon à ce que leurs canaux soient en concordance. On peut ainsi réaliser dans une plaque les parties avant des canaux, dont les sections sont lisses, et dans une autre plaque les parties arrières des canaux, dont les sections sont munies de lèvres d'étanchéité. Les deux plaques peuvent être fixées ensemble par différents moyens de fixation comme, par exemple, de la colle.

La figure 6 représente une vue de dessus en coupe d'un connecteur comportant le système d'étanchéité de l'invention. Cette figure 6 montre le canal 11 du joint multibroche 10 en coupe avec, à l'intérieur le fil de connexion 5 entouré du joint unitaire 20. La section lisse 22 du joint unitaire est insérée dans la partie de réception 4c de la broche 4 et la section à lèvres 21 est logée dans la partie avant 11 a du canal 11. On voit, sur cette figure 6, que la section lisse 22 du joint unitaire n'est pas en contact avec les parois du canal 11. Cette section 22 a uniquement pour rôle de faciliter l'insertion et le maintien du fil de connexion 5 dans la broche de connexion 4. Par contre, les lèvres 21 du joint unitaire 20 ont une section supérieure à la section du canal 11 du joint multibroche, ce qui explique que les lèvres 21 soient en pression permanente contre les parois du canal, assurant ainsi l'étanchéité dans le connecteur.

Dans le mode de réalisation représenté sur la figure 6, la partie arrière 11 b du canal 11 ne comporte pas de lèvres d'étanchéité. Dans ce mode de réalisation, seul un fil de connexion à faible section, entouré d'un joint unitaire 20 peut être logé dans le canal 11.

Au contraire, dans les modes de réalisation des figures 2 et 3, on peut introduire, dans le canal 11 soit un fil de connexion de faible section et muni d'un joint unitaire, soit un fil de connexion de plus forte section sans joint unitaire.

## Revendications

1. Système d'étanchéité pour connecteur électrique multibroche (1) comportant un corps en matière plastique dans lequel est logé un joint multibroche (10) en matériau souple ayant plusieurs canaux (11) le traversant de part en part et destinés à recevoir chacun un fil de connexion électrique (5),
**caractérisé en ce qu'**il comporte, en outre, un joint unitaire (20) de forme tubulaire, entourant en partie le fil de connexion et inséré au moins en partie dans un des canaux du joint multibroche.

2. Système d'étanchéité selon la revendication 1, **caractérisé en ce que** le joint unitaire (20) présente une première section (23), munie de lèvres d'étanchéité (21) faisant pression sur les parois du canal.

3. Système d'étanchéité selon la revendication 1 ou 2, **caractérisé en ce que** le joint unitaire présente une seconde section (22), lisse.

4. Système d'étanchéité selon la revendication 3, **caractérisé en ce que** la seconde section du joint unitaire est insérée en partie dans une broche de connexion.

5. Système d'étanchéité selon l'une quelconque des revendications 1 à 4, **caractérisé en ce que** les canaux (11) du joint multibroche comportent chacun une partie avant (11 a) ayant une section adaptée à la première section du joint unitaire et une partie arrière (11b) ayant une section adaptée à la section du fil de connexion.

6. Système d'étanchéité selon la revendication 5, **caractérisé en ce que** la partie arrière (11 b) des canaux comporte des lèvres d'étanchéité (12) faisant pression sur le fil de connexion.

7. Système d'étanchéité selon la revendication 5 ou 6, **caractérisé en ce que** la partie avant (11a) des canaux est lisse.

8. Système d'étanchéité selon l'une quelconque des revendications 1 à 7, **caractérisé en ce que** le joint multibroche comporte deux plaques positionnées l'une sur l'autre, l'une de ces plaques comprenant la partie avant des canaux et l'autre plaque comportant la partie arrière des canaux.

9. Système d'étanchéité selon l'une quelconque des revendications 1 à 8, **caractérisé en ce que** le joint multibroche est en matériau élastique et imperméable.

10. Connecteur électrique comportant plusieurs broches de connexion et recevant des fils de connexion électrique de sections différentes, **caractérisé en ce qu'**il comporte le système d'étanchéité selon l'une des revendications 1 à 9.

## Claims

1. A sealing system for a multiterminal electrical connector (1) comprising a plastic body in which is housed a multiterminal seal (10) of a flexible material having several through-holes (11) that pass completely through it and are each designed to receive an electric connection wire (5) **characterized in that** it also comprises a single-unit seal of tubular shape, partially surrounding the connection wire and inserted at least partially into one of the through-holes of the multiterminal seal.

2. The sealing system according to claim 1, further **characterized in that** the single-unit seal (20) has a first section (23) provided with sealing lips (21) pressing on the walls of the through-hole.

3. The sealing system according to claim 1 or 2, further **characterized in that** the single-unit seal has a smooth second section (22).

4. The sealing system according to claim 3, further **characterized in that** the second section of the single-unit seal is partially inserted into a connection terminal.

5. The sealing system according to any one of claims 1 to 4, further **characterized in that** through-holes (11) of the multiterminal seal each have a front part (11a) having a section adapted to the first section of the single-unit seal and a rear part (11b) having a section adapted to the section of the connection wire.

6. The sealing system according to claim 5, further **characterized in that** rear part (11b) of the through-holes has sealing lips (12) pressing on the connection wire.

7. The sealing system according to claim 5 or 6. further **characterized in that** front part (11a) of the through-holes is smooth.

8. The sealing system according to any one of claims 1 to 7, further **characterized in that** the multiterminal seal comprises two plates positioned on top of one another, one of these plates comprising the front part of the through-holes and the other plate comprising the rear part of the through-holes.

9. The sealing system according to any one of claims 1 to 8, further **characterized in that** the multiterminal seal is of an elastic and impermeable material.

10. An electrical connector comprising several connection terminals and receiving electrical connection wires of different sections, **characterized in that** it comprises the sealing system according to any one of claims 1 to 9.

## Patentansprüche

1. Abdichtungseinrichtung für einen elektrischen Mehrfachsteckverbinder (1) mit einem Körper aus Kunststoffmaterial, in welchem eine Mehrfachdichtung (10) aus nachgiebigem Material und mit mehreren Kanälen (11) aufgenommen ist, welche sich durch diese von einer Seite zur anderen erstrecken und dazu bestimmt sind, jeweils einen elektrischen Verbindungsdraht (5) aufzunehmen,
**dadurch gekennzeichnet, dass** sie ferner eine rohrförmige Einheitsdichtung (20) aufweist, welche den Verbindungsdraht teilweise umgibt und zumindest teilweise in einen der Kanäle der Mehrfachdichtung eingeführt ist.

2. Abdichtungseinrichtung nach Anspruch 1, **dadurch gekennzeichnet, dass** die Einheitsdichtung (20) einen ersten Querschnitt (23) aufweist, der mit Dichtlippen (21) versehen ist, die sich an die Kanalwandungen andrückern.

3. Abdichtungseinrichtung nach Anspruch 1 oder 2, **dadurch gekennzeichnet, dass** die Einheitsdichtung einen zweiten Querschnitt (22) aufweist, der glatt ausgeführt ist.

4. Abdichtungseinrichtung nach Anspruch 3, **dadurch gekennzeichnet, dass** der zweite Querschnitt der Einheitsdichtung teilweise in einen Verbindungsanschluss eingefügt ist.

5. Abdichtungseinrichtung nach einem der Ansprüche 1 bis 4, **dadurch gekennzeichnet, dass** die Kanäle (11) der Mehrfachdichtung jeweils einen vorderen Abschnitt (11a) mit einem auf den ersten Querschnitt der Einheitsdichtung abgestimmten Querschnitt und einen hinteren Abschnitt (16b) mit einem auf den Querschnitt des Verbindungsdrahtes abgestimmten Querschnitt aufweisen.

6. Abdichtungseinrichtung nach Anspruch 5, **dadurch gekennzeichnet, dass** der hintere Abschnitt (11b) der Kanäle Dichtlippen (12) aufweist, die sich an den Verbindungsdraht andrücken.

7. Abdichtungseinrichtung nach Anspruch 5 oder 6, **dadurch gekennzeichnet, dass** der vordere Abschnitt (11a) der Kanäle glatt ausgeführt ist.

8. Abdichtungseinrichtung nach einem der Ansprüche 1 bis 7, **dadurch gekennzeichnet, dass** die Mehrfachdichtung zwei Platten aufweist, die aufeinandergesetzt sind, wobei die eine dieser Platten den vorderen Abschnitt der Kanäle enthält und die andere Platte den hinteren Abschnitt der Kanäle enthält.

9. Abdichtungseinrichtung nach einem der Ansprüche 1 bis 8, **dadurch gekennzeichnet, dass** die Mehrfachdichtung aus Kunststoffmaterial hergestellt und undurchlässig ist.

10. Elektrischer Steckverbinder, der mehrere Verbindungsanschlüsse aufweist und elektrische Verbindungsdrähte mit verschiedenen Querschnitten aufnimmt, **dadurch gekennzeichnet, dass** er die Abdichtungseinrichtung nach einem der Ansprüche 1 bis 9 aufweist.
